# EUROPÄISCHE PATENTSCHRIFT

(11) **EP 2 266 435 B1**
(45) Veröffentlichungstag und Bekanntmachung des Hinweises auf die Patenterteilung: **25.02.2015**
(21) Anmeldenummer: 10166313.6
(22) Anmeldetag: 17.06.2010
(51) Int. Cl.: A47B 88/04

(54) **Öffnungs- und Schließvorrichtung einer Ausziehführung und Ausziehführung**
Opening and closing device for an extending guide and extending guide
Dispositif d'ouverture et de fermeture d'un guidage d'extraction et guidage d'extraction

(30) Priorität: 26.06.2009 DE 202009004956 U
(43) Veröffentlichungstag der Anmeldung: 29.12.2010
(73) Patentinhaber: Paul Hettich GmbH & Co. KG, 32278 Kirchlengern (DE)
(72) Erfinder: Hoffmann, Andreas, 32257, Bünde (DE)
(74) Vertreter: Dantz, Jan Henning

(56) Entgegenhaltungen:
- EP-A2- 0 766 939
- DE-U1-202005 009 860

## Beschreibung

Die vorliegende Erfindung betrifft eine Öffnungs- und Schließvorrichtung einer Ausziehführung, insbesondere für Schubkästen, gemäß dem Oberbegriff des Anspruchs 1 sowie einer Ausziehführung.

Gattungsgemäße Öffnungs- und Schließvorrichtungen für Ausziehführungen sind in zahlreichen Ausführungen aus dem Stand der Technik bekannt wie z.B. aus der DE 20 2005 009 860 U1. Bei diesen wird ein Mitnehmer, der entlang einer an einem Führungsgehäuse angeformten Führung verschiebbar ist, mit einem in einem Rastmechanismus angeordneten Kraftspeicher derart gekoppelt, dass durch Drücken des Schubkastens in Richtung des Möbelkorpus der Rastmechanismus den Mitnehmer freigibt und der vorgespannte Kraftspeicher den Schubkasten in Öffnungsrichtung drückt. Wird der Schubkasten anschließend wieder in den Möbelkorpus hinein geschoben, wird der Kraftspeicher wieder vorgespannt und der Mitnehmer über den Rastmechanismus in einer den Kraftspeicher vorspannenden Schließstellung verrastet.

Des Weiteren können diese Öffnungs- und Schließvorrichtungen entgegen der oben beschriebenen Öffnungsart auch direkt aus dem Möbelkorpus herausgezogen werden. Diese Bewegung resultiert jedoch in eine "Notöffnung", wobei bei der sich anschließenden Schließbewegung die Öffnungs- und Schließvorrichtung zurückgesetzt werden muss. Dieses Zurücksetzen ist mit einem erhöhten Kraftaufwand verbunden und erzeugt zusätzlich unerwünschte Schaltgeräusche. Außerdem kann sowohl die Notöffnung als auch das Zurücksetzen bei mehrmaliger Nutzung zu einer Beschädigung der Öffnungs- und Schließvorrichtung führen.

Aufgabe der vorliegenden Erfindung ist es, eine Öffnungs- und Schließvorrichtung einer Ausziehführung bereit zu stellen, mit der ein in einem Möbelkorpus verschiebbar angeordnetes Möbelteil sowohl durch Drücken des Möbelteils in Einschubrichtung als auch durch Zug in Ausziehrichtung ohne Inkaufnahme der oben genannten Nachteile geöffnet werden kann.

Diese Aufgabe wird durch eine Öffnungs- und Schließvorrichtung einer Ausziehführung mit den Merkmalen des Anspruchs 1 sowie durch eine Ausziehführung mit den Merkmalen des Anspruchs 9 gelöst.

Erfindungsgemäß ist die Steuerkurve an einem in dem Führungsgehäuse in Verschieberichtung der Ausziehführung verschiebbar angeordneten Bauteil angeformt und mit in der Schließposition fixiertem Steuerelement in Auszugsrichtung in dem Führungsgehäuse verschiebbar. Dadurch ist dem Benutzer ermöglicht, das mit dieser Öffnungs- und Schließvorrichtung versehene Möbelteil ohne Ausnutzung des integrierten Ausstoßmechanismus zu öffnen. Eine besondere Aktivierung oder Umschaltung zwischen den verschiedenen Öffnungsarten ist hier nicht erforderlich. Alternativ zum direkten Ausziehen des Möbelteils steht der Ausstoßmechanismus bei jeder Öffnung des Möbelteils wahlweise zur Verfügung.

Gemäß einer besonderen Ausführungsvariante ist das Bauteil federbelastet an den Führungsgehäuse angeordnet. Diese Federbelastung erfolgt insbesondere durch einen als Zugfeder ausgebildeten zweiten Kraftspeicher, über den das Bauteil an das Führungsgehäuse angekoppelt ist. Der als Zugfeder ausgebildete zweite Kraftspeicher dient bei durch Zug geöffnetem Möbelteil gleichzeitig auch als Selbsteinzug beim anschließenden Schließvorgang des Möbelteils.

Gemäß einer weiteren Ausführungsvariante ist an dem Gehäuse ein Dämpfer zur Dämpfung einer Einschubbewegung der Öffnungs- und Schließvorrichtung angeordnet, sodass ein zu starkes Aufprallen des Möbelteils beim Einschieben in den Möbelkorpus wirksam verhindert ist.

Nachfolgend werden Ausführungsbeispiele der Erfindung anhand der beiliegenden Zeichnungen näher erläutert.

Es zeigen:
- Figur 1: eine schematische perspektivische Darstellung einer an einem Schubkasten angeordneten Ausführungsform einer erfindungsgemäßen Ausziehführung,
- Figur 2: eine schematische perspektivische Darstellung einer Ausführungsform der Ausziehführung mit daran angeordneter Öffnungs- und Schließvorrichtung,
- Figur 3: eine schematische perspektivische Darstellung der Öffnungs- und Schließvorrichtung aus Figur 2,
- Figuren 4a bis c: verschiedene Ansichten der Öffnungs- und Schließvorrichtung aus Figur 3,
- Figur 5: eine schematische Explosionsdarstellung der Öffnungs- und Schließvorrichtung aus Figur 3,
- Figuren 6a bis d: eine schematische Darstellung des Bewegungsablaufes eines durch Zug eingeleiteten Öffnungsvorgangs,
- Figuren 7a bis d: eine schematischen Darstellung des Bewegungsablaufes eines durch Drücken eingeleiteten Öffnungsvorgangs,
- Figur 8: eine schematische perspektivische Darstellung einer weiteren Ausführungsform einer erfindungsgemäßen Ausziehführung mit daran angeordneter Öffnungs- und Schließvorrichtung,
- Figur 9: eine schematische perspektivische Darstellung der Öffnungs- und Schließvorrichtung aus Figur 8 und
- Figur 10: eine schematische perspektivische Explosionsdarstellung der Öffnungs- und Schließvorrichtung aus Figur 8.

In den Figuren 1 bis 3 ist mit den Bezugszeichen 4 insgesamt eine Ausführungsvariante einer erfindungsgemäßen Öffnungs- und Schließvorrichtung bezeichnet, die in der in der Figur 2 gezeigten Darstellung an einer Ausführungsvariante einer Ausziehführung angeordnet ist, welche an beweglich an einem Möbelkorpus angeordneten Möbelteilen 1, wie in Figur 1 gezeigt ist, insbesondere Schubkästen und dergleichen eingesetzt wird. Die Ausziehführung selbst besteht aus einer an einem Möbelkorpus festgelegten Führungsschiene 2, an der die Öffnungs- und Schließvorrichtung 4 befestigt ist sowie einer auf der Führungsschiene 2 verfahrbaren Laufschiene 3, an der ein Aktivator 5 befestigt ist, mit dem die Öffnungs- und Schließvorrichtung 4 während eines Schließ- oder Öffnungsvorgangs des beweglichen Möbelteils 1 aktivierbar ist. Die Ausziehführung mit der daran angeordneten Öffnungs- und Schließvorrichtung 4 dient der Lagerung von Schubkästen 1, wie in Figur 1 gezeigt, ist aber auch für andere verschiebbare Elemente wie Schiebehalter, Ablagen oder dergleichen einsetzbar.

Die Öffnungs- und Schließvorrichtung 4 weist einen Ausstoßmechanismus auf, mit einem durch einen Aktivator 5 verschiebbaren Mitnehmer 8, der in einem Führungsgehäuse 6 entlang einer vorzugsweise L-förmig ausgebildeten Führung 9 verschiebbar und in einer Öffnungs- und einer Schließposition fixierbar ist. Zur Fixierung des Mitnehmers 8 weist der Ausstoßmechanismus einen Rastmechanismus mit einer in dem Führungsgehäuse 6 in Verschieberichtung der Ausziehführung der verschiebbar angeordneten Bauteil 11 angeformten Steuerkurve 18 auf sowie einem entlang dieser Steuerkurve 18 verschiebbaren und mit dem Mitnehmer 8 gekoppelten Steuerelement 16 auf, um den Mitnehmer 8 entgegen der Kraft eines ersten Kraftspeichers 15 in der Schließposition zu fixieren.

Wie in den Figuren 3 bis 5 gezeigt, ist die Führung 9 in dem Führungsgehäuse 6 als kulissenförmige Aussparung ausgebildet, in der der Mitnehmer 8 verschiebbar geführt ist. Der Mitnehmer 8 weist eine Aufnahme 12 für den an der Laufschiene 3 befestigten Aktivator 5 auf.

Zur Fixierung des Mitnehmers 8 in der Öffnungsposition fährt der Mitnehmer 8 mit einem vorderen Ende in das kurze L-Stück der Führung 9 ein, wodurch der Mitnehmer 8 quer zur Bewegungsrichtung der Laufschiene 3 und somit auch quer zur Bewegungsrichtung des Aktivators 5 wegkippt und dadurch den Aktivator 5 in

Öffnungsrichtung der Ausziehführung frei gibt. Dadurch kann die Laufschiene 3 weiter in ihre Öffnungsendstellung verschoben werden.

Zur Fixierung des Mitnehmers in der Schließposition wird das mit dem Mitnehmer 8 gekoppelte Steuerelement 16 durch die Bewegung des Mitnehmers 8 weg von dem kurzem L-Stück der Führung 9 in Schließrichtung der Ausziehführung in eine Senke 19 der Steuerkurve 18 geführt, die ein Zurückfahren des Mitnehmers 8 in Öffnungsrichtung verhindert.

Gleichzeitig wird mit der Bewegung des Mitnehmers 8 in die Schließposition der erste Kraftspeicher 15, der in einem Gehäuse 7 gelagert ist, das an dem Führungsgehäuse 6 über ein Koppelstück 13 befestigt ist, über eine an den Mitnehmer 8 gekoppelte Stange 14 gegen eine Innenstirnseite des vorzugsweise zylinderförmig ausgebildeten Gehäuses 7 gedrückt und dadurch vorgespannt.

Wie in Figur 5 des Weiteren zu erkennen ist, ist das Bauteil 11 mit der Steuerkurve 18 über einen zweiten Kraftspeicher 10 an das Führungsgehäuse 6 angekoppelt, sodass bei einer Verschiebung des Bauteils 11 in Öffnungs- oder Schließrichtung der Ausziehführung der vorzugsweise als Zugfeder ausgebildete zweiter Kraftspeicher 10 ge- bzw. entspannt wird. Die Federkraft des zweiten Kraftspeichers 10 ist dabei größer als die Federkraft des ersten Kraftspeichers 15, damit das Bauteil 11 nicht durch den von dem ersten Kraftspeicher 15 über das Steuerelement 16 auf das Bauteil 11 ausgeübte Kraft in Auszugsrichtung bewegt wird. Alternativ zur Koppelung des Bauteils 11 mit dem Führungsgehäuse über den zweiten Kraftspeicher 10 ist auch eine Verrastung denkbar, die das Bauteil in der Schließposition hält und ein Verschieben des Bauteils 11 ab einer vorbestimmten Kraftausübung auf das Bauteil 11 zulässt.

Die Funktionsweise der Öffnungs- und Schließvorrichtung 4 wird nachfolgend mit Bezug auf die Figuren 6 und 7 näher erläutert. Dabei ist in den Figuren 6a bis d der Bewegungsablauf bei einer durch Zug an dem beweglichen Teil in Auszugsrichtung bewirkten Ablauf gezeigt und in den Figuren 7a bis d der Bewegungsablauf bei einer durch Drücken gegen das bewegliche Möbelteil in Schließrichtung und anschließendes Loslassen dargestellt.

Figur 6a zeigt die Position der Öffnungs- und Schließvorrichtung 4 in der Schließstellung, bei der das Steuerelement 16 mit einem an der Spitze des Steuerelementes 16 vorgesehenen umgebogenen Nase 17 in der Senke 19 der Steuerkurve 18 positioniert ist. Zieht nun Benutzer ein das beispielsweise als Schubkasten 1 ausgebildete Möbelteil aus dem Möbelkorpus heraus, ohne vorher den Schubkasten in Einschubrichtung gedrückt zu haben, so verbleibt das Steuerelement 16 während des gesamten Auszugvorgangs, wie gezeigt in den Detailausschnitten der Figuren 6a bis d, in der Senke 19 der Steuerkurve 18. Wie in den Figuren 6b bis 6d zu erkennen ist, wird mit der Bewegung des Mitnehmers 8 in eine den Aktivator freigebende Öffnungsposition des Mitnehmers 8 der zweite Kraftspeicher 10 durch die Kopplung des Mitnehmers 8 und des Bauteils 11 über das in der Senke 19 der Steuerkurve 18 verhakte Steuerelement 16 gespannt. Bei der anschließenden Schließbewegung des Schubkastens 1 zurück in den Möbelkorpus wird durch den gespannten zweiten Kraftspeicher 10 unmittelbar nach der durch die Ankopplung des Aktivators 5 ausgelöste Freigabe des Mitnehmers 8 aus der Öffnungsposition ein Selbsteinzug, bewirkt durch die Vorspannung des zweiten Kraftspeichers 10, ausgelöst.

Wird dagegen die Öffnung des Schubkastens 1 durch Drücken des Schubkasten 1 in Schließrichtung eingeleitet, so wird das Steuerelement 16 aus der Senke 19, wie in Figur 7a gezeigt, herausbewegt und kann entlang der Steuerkurve 18 in Öffnungsrichtung der Ausziehführung verschoben werden. Bedingt durch diese freie Verschiebbarkeit des Steuerelementes 16 kann sich der erste Kraftspeicher 15 entspannen und drückt damit den Schubkasten 1 teilweise aus dem Möbelkorpus heraus. Dabei wird der Mitnehmer 8, wie in den Figuren 7b, c und d gezeigt, in das kurze L-Stück der Führung 9 eingeschoben, kippt hierbei quer zur Öffnungsrichtung weg und gibt damit den Aktivator 5 frei, sodass der Schubkasten 1 in seine Endöffnungsstellung weiter verfahrbar ist. Beim anschließenden Wiedereinschieben des Schubkastens 1 in den Möbelkorpus muss dieser soweit gegen den Wiederstand des ersten Kraftspeichers 15 in den Möbelkorpus hinein geschoben werden, bis das mit dem Mitnehmer 8 gekoppelte Steuerelement 16 wieder in die Senke 19 der Steuerkurve 18 einfährt und dadurch den Mitnehmer 8 in der Schließstellung verrastet.

Bei der in den Figuren 8 bis 10 gezeigten Ausführungsvariante der Öffnungs- und Schließvorrichtung 4 ist an das Gehäuse 7' zusätzlich ein Dämpfer 20 gekoppelt, mit dem eine Einzugsbewegung des Schubkastens 1 wirksam abgedämpft wird, um ein Anschlagen des Schubkastens 1 in dem Möbelkorpus abzudämpfen. Dazu ist, wie in Figur 10 zu erkennen ist, eine Koppelstange 21 des Dämpfers 20 mit der Stange 14 gekoppelt, sodass eine Bewegung der Stange 14 in Einschubrichtung durch den Dämpfer 20 abgedämpft wird.

### Bezugszeichenliste

- 1: Schubkasten
- 2: Führungsschiene
- 3: Laufschiene
- 4: Öffnungs- und Schließvorrichtung
- 5: Aktivator
- 6: Führungsgehäuse
- 7: Gehäuse
- 7': Gehäuse
- 8: Mitnehmer
- 9: Führung
- 10: Kraftspeicher
- 11: Bauteil
- 12: Aufnahme
- 13: Koppelstück
- 14: Stange
- 15: Kraftspeicher
- 16: Steuerelement
- 17: Nase
- 18: Steuerkurve
- 19: Senke
- 20: Dämpfer
- 21: Stange

## Patentansprüche

1. Öffnungs- und Schließvorrichtung (4) einer Ausziehführung, insbesondere für Schubkästen (1), aufweisend
- einen Ausstoßmechanismus mit einem durch einen Aktivator (5) verschiebbaren Mitnehmer (8), der in einem Führungsgehäuse (6) entlang einer Führung (9) verschiebbar und in einer Öffnungsposition und einer Schließposition fixierbar ist,
- wobei der Ausstoßmechanismus einen Rastmechanismus mit einer Steuerkurve (18) und einem entlang der Steuerkurve (18) verschiebbaren und mit dem Mitnehmer (8) gekoppeltem Steuerelement (16) aufweist, um den Mitnehmer (8) entgegen der Kraft eines ersten Kraftspeichers (15) in der Schließposition zu fixieren,
**dadurch gekennzeichnet, dass**
a. die Steuerkurve (18) an einem in dem Führungsgehäuse (6) in Verschieberichtung der Ausziehführung verschiebbar angeordneten Bauteil (11) angeformt ist und mit in der Schließposition fixiertem Steuerelement (16) in Auszugsrichtung in dem Führungsgehäuse (6) verschiebbar ist.

2. Öffnungs- und Schließvorrichtung (4) nach Anspruch 1, **dadurch gekennzeichnet, dass** das Bauteil (11) federbelastet an dem Führungsgehäuse (6) angeordnet ist.

3. Öffnungs- und Schließvorrichtung (4) nach Anspruch 2, **dadurch gekennzeichnet, dass** das Bauteil (11) über einen zweiten Kraftspeicher (10) an das Führungsgehäuse (6) angekoppelt ist.

4. Öffnungs- und Schließvorrichtung (4) nach Anspruch 3, **dadurch gekennzeichnet, dass** der zweite Kraftspeicher (10) als Zugfeder ausgebildet ist.

5. Öffnungs- und Schließvorrichtung (4) nach Anspruch 3, **dadurch gekennzeichnet, dass** die von dem zweiten Kraftspeicher (10) auf das Bauteil (11) ausgeübte Kraft stärker ist als die von dem ersten Kraftspeicher (15) in der Schließposition der Ausziehführung (1) auf das Bauteil (11) ausgeübte Kraft.

6. Öffnungs- und Schließvorrichtung (4) nach Anspruch 4, **dadurch gekennzeichnet, dass** an der Öffnungs- und Schließvorrichtung (4) ein Dämpfer (20) zur Dämpfung einer Einschubbewegung angeordnet ist.

7. Öffnungs- und Schließvorrichtung (4) nach Anspruch 6, **dadurch gekennzeichnet, dass** der Dämpfer an dem Gehäuse (7) angeordnet ist.

8. Öffnungs- und Schließvorrichtung (4) nach Anspruch 7, **dadurch gekennzeichnet, dass** der Dämpfer (20) an einem von dem Mitnehmer (8) abgewandten Ende des Gehäuses (7) angeordnet ist.

9. Ausziehführung, aufweisend eine an einem Möbelkorpus festlegbare Führungsschiene (2), an der eine Laufschiene (4) direkt oder über eine Mittelschiene geführt, ist, **dadurch gekennzeichnet, dass** an der Führungsschiene (2) eine Öffnungs- und Schließvorrichtung (4) nach einem der vorhergehenden Ansprüche montiert ist.

## Claims

1. An opening and closing device (4) of a pull-out guide, in particular for drawers (1), having
- an ejection mechanism having a driver (8), which is displaceable by an activator (5), and which is displaceable in a guide housing (6) along a guide (9) and is fixable in an open position and a closed position,
- the ejection mechanism having a detent mechanism having a control curve (18) a control element (16), which is displaceable along the control curve (18) and is coupled to the driver (8), in order to fix the driver (8) in the closed position against the force of a first force accumulator (15),
**characterized in that** the control curve (18) is shaped on a component (11), which is situated so it is displaceable in the guide housing (6) in the displacement direction of the pull-out guide and is displaceable in the pull-out direction in the guide housing (6) with the control element (16) fixed in the closed position.

2. The opening and closing device (4) according to Claim 1, **characterized in that** the component (11) is situated in a spring-loaded manner on the guide housing (6).

3. The opening and closing device (4) according to Claim 2, **characterized in that** the component (11) is coupled via a second force accumulator (10) to the guide housing (6).

4. The opening and closing device (4) according to Claim 3, **characterized in that** the second force accumulator (10) is implemented as a traction spring.

5. The opening and closing device (4) according to Claim 3, **characterized in that** the force exerted by the second force accumulator (10) on the component (11) is stronger than the force exerted by the first force accumulator (15) on the component (11) in the closed position of the pull-out guide (1).

6. The opening and closing device (4) according to Claim 4, **characterized in that** a damper (20) for damping a push-in movement is situated on the opening and closing device (4).

7. The opening and closing device (4) according to Claim 6, **characterized in that** the damper is situated on the housing (7).

8. The opening and closing device (4) according to Claim 7, **characterized in that** the damper (20) is situated on an end of the housing (7) facing away from the driver (8).

9. A pull-out guide, having a guide rail (2), which is fixable on a furniture body, on which a slide rail (4) is guided directly or via a central rail, **characterized in that** an opening and closing device (4) according to one of the preceding claims is mounted on the guide rail (2).

## Revendications

1. Dispositif d'ouverture et de fermeture (4) d'un système de guidage d'extraction, en particulier destiné à des tiroirs (1), présentant
- un mécanisme d'éjection pourvu d'un entraîneur (8) pouvant être déplacé par coulissement par un activateur (5), lequel entraîneur peut être déplacé par coulissement dans un boîtier de glissière de guidage (6) le long d'une glissière de guidage (9) et peut être fixé dans une position ouverte et dans une position fermée,
- sachant que le mécanisme d'éjection présente un mécanisme d'arrêt pourvu d'une came de commande (18) et d'un élément de commande (16) pouvant être déplacé par coulissement le long de la came de commande (18) et couplé à l'entraîneur (8) afin de bloquer l'entraîneur (8) dans la position fermée à l'encontre de la force d'un premier accumulateur de force (15),
**caractérisé en ce que**
a) la came de commande (18) est formée au niveau d'un composant (11) disposé dans le boîtier de glissière de guidage (6) de manière à pouvoir être déplacée par coulissement dans la direction de coulissement du système de guidage d'extraction et peut être déplacée par coulissement avec l'élément de commande (16) bloqué dans la position fermée dans la direction d'extraction dans le boîtier de glissière de guidage (6).

2. Dispositif d'ouverture et de fermeture (4) selon la revendication 1, **caractérisé en ce que** le composant (11) est disposé au niveau du boîtier de glissière de guidage (6) de manière contrainte par ressort.

3. Dispositif d'ouverture et de fermeture (4) selon la revendication 2, **caractérisé en ce que** le composant (11) est accouplé au boîtier de glissière de guidage (6) par l'intermédiaire d'un deuxième accumulateur de force (10).

4. Dispositif d'ouverture et de fermeture (4) selon la revendication 3, **caractérisé en ce que** le deuxième accumulateur de force (10) est réalisé sous la forme d'un ressort de traction.

5. Dispositif d'ouverture et de fermeture (4) selon la revendication 3, **caractérisé en ce que** la force exercée par le deuxième accumulateur de force (10) sur le composant (11) est plus forte que la force exercée sur le composant (11) par le premier accumulateur de force (15) dans la position fermée du système de guidage d'extraction (1).

6. Dispositif d'ouverture et de fermeture (4) selon la revendication 4, **caractérisé en ce qu'**un amortisseur (20) pour l'amortisseur d'un mouvement d'introduction par glissement est disposé au niveau du dispositif d'ouverture et de fermeture (4).

7. Dispositif d'ouverture et de fermeture (4) selon la revendication 6, **caractérisé en ce que** l'amortisseur est disposé au niveau du boîtier (7).

8. Dispositif d'ouverture et de fermeture (4) selon la revendication 7, **caractérisé en ce que** l'amortisseur (20) est disposé au niveau d'une extrémité, du boîtier (7), opposée à l'entraîneur (8).

9. Système de guidage d'extraction, présentant un rail de guidage (2) pouvant être fixé au niveau d'un corps de meuble, au niveau duquel est guidé un rail de roulement (4) directement ou par l'intermédiaire d'un rail central, **caractérisé en ce qu'**un dispositif d'ouverture et de fermeture (4) selon l'une quelconque des revendications précédentes est monté au niveau du rail de guidage (2).
